# FASCICULE DE BREVET EUROPEEN

(11) **EP 0 130 101 B1**
(45) Date de publication et mention de la délivrance du brevet: **18.05.1988**
(21) Numéro de dépôt: 84401132.0
(22) Date de dépôt: 05.06.1984
(51) Int. Cl.: E05B 47/00

(54) **Serrure électrique télécommandée**
Fernbedientes elektrisches Schloss
Remotely controlled electric lock

(30) Priorité: 22.06.1983 FR 8310292
(43) Date de publication de la demande: 02.01.1985
(73) Titulaire: Arouete, Jean, F-75116 Paris (FR); ENTREPRISE ELECTRICITE PRETEUX, 94117 Arcueil Cedex (FR)
(72) Inventeur: Arouete, Jean, F-75116 Paris (FR); ENTREPRISE ELECTRICITE PRETEUX, 94117 Arcueil Cedex (FR)
(74) Mandataire: Weydert, Robert

(56) Documents cités:
- AU-B- 501 920
- CH-A- 206 143
- DE-A- 2 261 385
- US-A- 1 736 761
- US-A- 1 946 384
- US-A- 3 893 723
- US-A- 4 099 752

## Description

L'invention concerne une serrure électro-magnétique de sécurité pour issues de secours selon le préambule de la revendication 1.

Une serrure de ce type est connue du document FRA-A-2 166 533 serrure dans laquelle la transmission du mouvement de l'électro-aimant au pène se fait par des pièces métalliques frottant directement les unes sur les autres. Lors d'une grande fréquence de fonctionnement, il peut survenir de l'usure des pièces suivie de grippage.

Ces serrures pour issues de secours doivent cependant être ouvrables par simple poussée, pour se conformer aux règlements de sécurité, donc la porte verrouillée par ce type de serrure doit être enfonçable. Mais la force de'enfoncement risque d'être trop faible et on se trouve alors dans la situation de porte sans serrure et aucun exploitant d'établissement recevant du public ne sera motivé pour installer une telle serrure qui sera alors commercialement non valable, justifiant de réaliser une serrure avec réglage possible de la force d'enfoncement.

Une serrure telle que décrite dans le document FR-A-2 166 533 ne peut donc avoir la double utilisation : serrure pour télécomnmande d'ouverture-fermeture de porte à très grande cadence d'utilisation d'une part du fait de ses frottements; et d'autre part, serrure pour l'utilisation sur issues de secours, pour les inconvénients qu'elle présente. Certes, elle est enfonçable, ouvrable par simple poussée, mais après un certain temps de fonctionnement, l'usure et le grippage causés par les frottements mécaniques des pièces font que la force nécessaire à l'enfoncement a varié dans le sens de l'augmentation pouvant aller jusqu'au blocage. Cette situation est donc dangereuse pour une serrure de sécurité.

D'autre part, en cours de fonctionnement non public de l'établissement, ces portes doivent être normalement verrouillées. Selon le document FR-A-2 166 533, ce verrouillage ne peut se faire que par un employé se rendant successivement à chaque issue de secours, ce qui comporte de multiples inconvénients dont entre autres la complicité de vol par l'employé lui-même.

La présente invention a pour but une serrure électro-magnétique à fonctitons multiples groupées en une seule serrure : serrure électro-magnétique dite positive qui évite friction et grippage mécanique, serrure pour issues de secours à force d'enfoncement réglable et qui permet un deuxième verrouillage, non enfonçable, bloquable à distance, par télécommande électrique, lorsque l'établissement cesse d'être public, serrure débloquable manuellement par clé en cas de panne. Ce but est atteint en prévoyant une serrure selon le préambule de la revendication 1, caractérisée par les caractéristiques mentionnées dans sa partie caractérisante, lesquelles en particulières sont relatives à un electro-aimant principal de manoeuvre, un système de renvoi d'angle par roulements à billes avec variation de la force de renvoi d'angle en fin de course, un pène à double biseau coopérant avec une gâche à deux roulements à billes, un deuxième électro- aimant permettant de bloquer la fin de course du premier.

Une telle serrure peut être utilisée pour les télécommandes de verrouillage des portes d'accès à grande cadence d'utilisation évitant aussi bien le risque de grippage que le risque d'auto-bloquage si on appuie sur la porte avant la télécommande d'ouverture. Elle peut être également utilisée pour les issues de secours des établissements recevant du public, permettant notamment de télécommander le verrouillage bloqué et déverrouillage de l'ensemble des issues de secours par télécommande électrique, lorsque l'établissement est temporairement en situation non publique comme les grands magasins et les musées par exemple.

D'autres développments avantageux de la serrure selon l'invention concernent l'économie de force de l'électro-aimant en fin de course par une variation d'obliquité d'une fente de transmission permettant la résistance de la porte à l'enfoncement pour une consommation moindre de l'électro-aimant; un ensemble de roulements à billes à tous les points de friction des mouvements, assurant une force d'enfoncement invariable, une fois les réglages effectués; une coopération pène-gâche, à plan variable, permettant de faire face à toutes les exigences des commissions de sécurité en vue de l'agrément au moment de l'ouverture de l'établissement public dans lequel on a installé une telle serrure; des éléments électroniques de contrôle évitant un risque de blocage mécanique de l'issue de secours pendant la présence du public; enfin, un système permettant le dèblo- cage de la porte en cas de panne électrique sur position bloquée, permettant de laisser la porte déverrouillée donc en situation de sécurité du public, dans l'attente de la réparation de la panne. Ces développments avantageux de la serrure selon l'invention font l'objet des revendications dépendantes 2 à 7.

L'invention est exposée ci-après plus en détail à l'aide de dessins.

La figure 1 montre en éclaté les pièces principales comprenant le châssis (1) de la serrure, un pène (2) maintenu entre des entretoises (10, 11, et 12) sur lesquelles est fixée une plaque fixe (3). Sur une face du pène sont fixés par une vis (7), deux roulements à billes (5 et 6) avec rondelles interca- lèes permettant le blocage des deux roulements par leur roue interne, la roue externe restant libre de rotation. Ces deux roulements vont être l'articulation autour de laquelle, grâce à la plaque fixe (3) et une plaque mobile (4), un electro-aimant (20) va transmettre son mouvement en un mouvement perpendiculaire à son axe. Le roulement à billes (5) va guider le pène roulant dans la fente oblongue (13) dont la longueur détermine la course du pène et dont la largeur est de 0,2 à 0,3mm supérieur au diamètre extérieur du roulement en sorte que ce dernier peut rouler sur l'un ou l'autre des bords de la fente, sans friction de pièces métalliques. Le roulemente à billes (6) va rouler dans une fente oblique (17) de la plaque mobile (4). Celle-ci se dèplace, guidée par les deux roulements à billes (10 a et 11 a) fixés solidairement à la plaque fixe par les vis des entretoises (10 et 11), les roulements étant bloqués par leur roue interne, la roue externe restant libre de rotation. La plaque mobile (4) comporte deux fentes oblongues (14 et 15) dont la longueur détermine la course de cette plaque mobile et dont la largeur dépasse de 0,2mm le diamètre extérieur des roulements, en sorte que selon les mouvements et sollicitations mécaniques imprimés lors de la montée et descente du pène, les roulements (10 a et 11 a) vont rouler sur l'un ou l'autre des bords des fentes (14 et 15) évitant toute friction à la plaque mobile.

La fente oblique (17) de la plaque mobile présente une largeur de 0,2 à 0,3mm supérieur au diamètre extérieur du roulement (6). L'obliquité de cette fente est telle que lors du mouvement de la plaque mobile dans un sens ou dans l'autre, elle entraine la montée et la descente ou plutôt la rentrée et la sortie du pène (2) hors de la serrure. Le roulement (6) roulant sur l'un ou l'autre des bords de la fente.

La fente oblique (17) Présente deux pentes. L'une longue (17 a), à environ 45 degrés d'angle avec le bord (18), la deuxième pente (17 b), courte, de fin de course, fait avec le même bord un angle de 10 à 15 degrés, angle de même signe, c'est-à-dire que lors du mouvement du roulement dans la fente (17) à double pente, le franchissement d'une pente à l'autre ne change pas le sens de mouvement du pène ce qui différencie la présente invention de l'art antérieur, dans le brevet U S A No 1.946.384 dans lequel non seulement il n'y a pas utilisation de roulement à billes, mais encore une fente oblique analogue présente un changement d'angle en fin de course mais ce changement d'angle fait changer le sens de course du pène et rend cette serrure totalement inenfonçable contrairement à la serrure de la présente invention.

Selon la même réalisation de ce dispositif, les entretoises (10, 11 et 12) comportent chacune un ou deux roulements à billes (10 b, 10 c, 11 b, 11 c, 12 b, 12 c,) facilitant les mouvements du pène (2), roulant sur les roues externes de ces roulements.

Suivant la figure (2), la plaque mobile (4) est attachée au noyau plongeur (21) de l'électro- aimant (20). Sur cette figure, la serrure est en position verrouillée. Le noyau (21) est venu au collage. Le ressort (22) est comprimé et la plaque mobile a été attirée vers l'électro-aimant, le roulement (6) roulant dans la fente (17) a entrainé le pène (2) en saillie hors de la serrure.

La figure (3) montre la serrurè déverrouillée, électroaimant (20) non alimenté, le ressort (22) a refoulé l'ensemble plaque mobile (4) -noyau (21). Le roulement à billes (6) a roulé sur le côte correspondant de la fente (17) et a entrainé la rentrée du pène (2) (en pointillé sur la figure).

Pendant tous ces mouvements du pène, tous les roulements à billes sont en action, supprimant tout frottement générateur de grippage. Selon une réalisation de la serrure selon l'invention, la figure 4 montre un mode de coopération du pène dans la gâche. Le pène (2) a son extrémité effilée comme un burin à double biseau (8 et 9). Il va s'introduire dans une gâche (24) à l'orifice de laquelle se trouvent deux petits roulements à billes (25 et 26) suffisamment écartés pour que le pène ne se bloque entre les deux roulements qu'à la fin de sa course. Par ce fait, le pène qui commence son mouvement de saillie n'a pas besoin d'être rigoureusement en face de la gâche. En effet, un des biseaux vient rouler sur un des roulements correspondant et rectifie la position de la porte, obviant à une éventuelle insuffisance du dispositif de rappel de porte dit "groom".

Selon une autre réalisation de la serrure selon l'invention, la figure 5 montre un autre mode de coopération pène-gâche. Le pène est biseauté et échancré et comporte un roulement à billes 31 à son extrémité, bloqué par sa roue interne sur le pène, la roue externe libre de rotation, coopérant avec une gâche faite d'un ensemble de pièces métalliques fixées par une équerre à la porte. Cet ensemble mécanique consiste en une sorte de gorge à double pente réalisant un évasement à l'orifice d'entrée et un resserrement en profondeur. Chaque paroi de la gorge est une plaque pliée ou cambrée (24) avec une pente superficielle (24 a ) et une pente profonde (24 b) plus longue. Chaque pièce cambrée ou pliée (24), à l'extrémité de (24 b), est liée à une pièce rectangulaire (34) par un axe (33) faisant charnière, les deux pièces (34) réunies par une vis (36) à double filetage inversé, permettant l'éloignement et le rapprochement des pièces (34), donc des extrémités inférieures des pentes (24 b). Les deux pièces (34) une fois ajustées à leur bon écartement sont bloquées sur l'équerre (37). Les deux pièces cambrées (24) peuvent s'écarter l'une de l'autre tournant autour des deux axes (33). Cet écartement peut être ajusté par une autre vis (35) à double filetage inversé, permettant l'éloignement et le rapprochement des pièces cambrées (24). En agissant sur les vis (35 et 36), on peut amener les deux plans (24 b) parallèles à l'axe du pène et écartés de la valeur du diamètre du roulement à billes. A ce moment, les plans (24 a) réalisent un petit évasement, facilitant l'introduction du pène dans la gâche ; les plans (24 b), parallèles entr'eux, réalisent un fond de gâche dont les parois sont perpendiculaires à tout effort d'enfoncement. Dans cette condition, l'électro-aimant (20) étant alimenté, le pène est sorti, la serrure est inenfonçable, et peut alors être utilisée comme serrure de sas de banques ou d'entrée d'immeubles.

Changeant ce réglage, la vis (36) rapprochant les deux pièces (34), la vis (35) basculant les deux plans (24 b), ceux-ci s'écartent et de la position parallèle, prennent une position oblique qui peut aller jusqu'à une valeur telle que l'appui sur la porte transmette une force sur le roulement à billes (31) dont la composante verticale peut être grande, proportionnelle à l'obliquité de (24 b), et rendre ainsi la porte très facilement enfonçable. On dispose ainsi d'une serrure enfonçable, à force d'enfoncement ajustableᵣ entr'autres par la gâche réglable, utilisable pour les issues de secours des lieux publics.

Selon une réalisation supplémentaire de la serrure selon l'invention, sur les figures 2 et 3, un détecteur de proximité (23) est fixé sur la plaque fixe (3) en regard de la fin de course de la plaque mobile. Couplé avec un relais, son utilité est multiple : témoin de fin de course, mise en jeu d'une résistance d'économie en série avec l'électro-aimant.

Selon une variante d'utilisation, le pène peut rester en saillie hors de la serrure après que l'électro-aimant (20) a été désalimenté, grâce à une sorte de clavette ou téton (27) (figure 1 et 2) pouvant bloquer la plaque mobile près de la fin de sa course. Ce téton est activé par un deuxième électro-aimant (29) de type poussant, le faisant saillir à travers un trou de la plaque fixe. La figure 6 montre une coupe longitudinale passant par le téton (27), en métal amagnétique, laiton ou dural. Ce téton est gainé dans sa moitié inférieure par un tube en métal magnétique (28), réalisant avec la bobine (29) électro-aimant de type poussant qui, alimenté, attire le tube métallique (28) donc fait saillir le téton (27), comprimant le ressort (30). La bobine (29) est fixée sur la plaque fixe. L'axe ou téton (27), lorsqu'il est en saillie, mû par l'électro- aimant (29), est éloigné de un à deux mm du bord de la plaque mobile lorsque l'électro-aimant (20―21) est au collage. De la sorte, lorsque l'électro-aimant (20) est désalimenté alors que le téton (27) est en saillie, le ressort (22) refoule la plaque mobile (4) de un à deux mm et celleci se bloque sur le téton (27) qui lui-même est bloqué par la plaque mobile. Le pène est alors bloqué en saillie hors de la serrure et celle-ci est fermée en l'absence de courant. Pour ouvrir la serrure, il suffit d'une brève impulsion dans la bobine (20), la plaque mobile (4) se déplace de 1 ou 2 mm vers l'électro-aimant, le téton (27) libéré s'efface ramené par le ressort (30), et la plaque mobile est refoulée par le ressort (22). Le pène rentre dans la serrure. La serrure est ouverte.

Au lieu d'une impulsion électrique, tandis que la serrure est bloquée par le téton (27), alimentons la bobine (20) en maintenant le courant en permanence : la plaque mobile se déplace de 1 à 2 mm. Le téton (27) s'efface. Le pène (2) n'a pratiquement pas bougé. On vient de réaliser le passage de la serrure, de la situation de verrouillage nocturne à la situation de verrouillage anti- panique enfonçable.

Il y a intérêt et parfois obligation à pouvoir contrôler la position du téton (27). Pour celà, le détecteur de proximité (23) ou un second détecteur de proximité est placé en regard de l'extrémité du téton (27) et le détecte een position sortie. Ce signal est ramené à un tableau de contrôle. Pour le verrouillage nocturne évoqué plus haut, on peut utiliser une alimentation temporisée : d'abord mise en circuit des électro-aimants (20 et 29), puis coupure de l'électro-aimant (20) précédant de deux ou trois secondes la coupure de l'électro-aimant (29).

Dans une serrure antérieurement décrite (bre- vete australien No 501.920), serrure par ailleurs totalement différente dans son principe d'application, n'ayant pas la particularité d'être enfonçable, et dans laquelle un pène ordinaire est mobilisé directement par deux, electro-aimants, l'un agissant pour la sortie, l'autre pour la rentrée du pène, on décrit un téton bloquant le pène. La protrusion d'un téton par un électro-aimant est chose banale. Dans la référence citée, l'électro-aimant doit rester alimenté en permanence pour maintenir le téton contre un épaulement du pène. Dans la présente invention, le tèton accroche non pas un épaulement du pène, mais une transmission mécanique complexe et c'est le ressort de rappel du pène qui contribue par l'intermédiaire de la plaque mobile à bloquer le téton. Dans la référence citée, pour rétracter le téton, il faut désali- menter l'électro-aimant qui le maintenait. Au contraire, pour débloquer le téton dans la présente invention, il faut alimenter une bobine, celle du pène, pour faire avancer la mécanique du pène, avant de lui permettre de reculer. Enfin, dans l'invention dècrite ici, le téton présente son extrémité libre, sans vis-à-vis, ce qui permet de placer un détecteur de proximité en face de son extrémité pour le contrôler.

Selon une réalisation complémentaire, il faut prévoir l'éventualité d'une panne de courant et la possibilité d'actionner mécaniquement la serrure.

Pour celà la figure 1 montre un barillet (39) à clé (40) avec came bat teuse (38), quart de tour. La came se situe dans le même plan que la plaque mobile (4). Le barillet est fixé sur le corps immobile de la serrure. Effectuant son quart de tour, la came batteuse pousse la plaque mobile jusqu'à sa fin de course complète. La serrure est verrouillée mécaniquement de la sorte par une clé. Effectuant le quart de tour inverse, la came s'efface et laisse la plaque mobile (4) repoussée - par le ressort (22), le pène rentre, la serrure est ouverte. Si la serrure était bloquée par le téton (27), la came batteuse peut la débloquer, car elle peut pousser la plaque mobile jusqu'à la fin complète de sa course. Pour des raisons de sécurité, il y a intérêt à contrôler la position de la came batteuse, par un micro-contact qui envoie l'information au tableau de contrôle.

Le dispositif selon l'invention est particulièrement destiné au verrouillage électro-mécanique télécommandé des portes d'immeubles, des portes de sas de banques, des issues de secours des lieux recevant du public et de toutes les portes, dans tous les cas de figure où il doit y avoir contrôle ou restriction d'accès.

## Revendications

1. Serrure électro-magnétique de sécurité pour issues de secours comprenant un pène (2) coopérant avec une gache, deux électro-aimants de manoeuvre, l'un actionnant le pène, l'autre pouvant bloquer le pène après sa mise en saillie par le premier, des moyens de transmission mécanique entre l'électro-aimant et le pène, serrure caractérisée en ce qu'elle comporte un électro-aimant (20) et un noyau plongeur (21) tirant une plaque mobile (4) dans l'axe du noyau, dont l'axe longitudinal est pris pour sens de référence, le noyau (21) lors de son mouvement de plongée comprimant un ressort (22) servant à renvoyer l'ensemble mobile dans sa position initiale lorsque l'électro- aimant est débranché, la plaque mobile (4) comportant d'une part deux fentes oblongues (14 et 15) toutes deux parallèles au sens de référence, coopérant avec deux roulements à billes (10a et 11a) lui servant de guide durant son déplacement parallèle au noyau de l'électro-aimant sous l'effet de ce dernier ou du ressort du rappel (22) et fixés sur le châssis (1) de la serrure et d'autre part une troisième fente (17) oblique par rapport au sens de référence, à double obliquité toutes deux de même sens, pour coopérer avec un roulement à billes (6) porte par le même axe d'un autre roulement à billes (5) sous-jacent, contre le pène, les deux roulements à billes (5 et 6) disposés l'un au-dessus de l'autre de manière solidaire sur la surface du pène adjacente ax une plaque fixe (3) disposée entre le pène (2) et la plaque mobile, le pène pouvant se mobiliser lors des mouvements de la plaque mobile (4), le roulement (6) éloigné du pène roulant dans la fente oblique (17) en même temps que le roulement (5) proche du pène roule dans une fente (13) perpendiculaire au sens de référence, de la plaque fixe (3) fixée au châssis (1) de la serrure par trois entretoises (10, 11 et 12), portant des roulements à billes (10a, b, c, 11a, b, c et 12a, b, c) coaxiaux avec les entretoises, ces derniers encadrant le pène, une entretoise (10) étant placée d'un côté, les deux autres entretoises (11, 12) de l'autre du pène, et guidant le pène durant son déplacement transversal, le pène présentant à son extrémité faisant saillie deux biseaux (8 et 9) coopérant avec une gâche (24) par l'intermédiaire de roulements à billes (25, 26, 31) la dite serrure comportant en outre un deuxième électro-aimant (2g) de type poussant dont le noyau mobile prolongé forme un této (27) traversant la plaque fixe (3), la débordant pour saillir sur le trajet de retour de la plaque mobile (4), la dite serrure comportant en outre un barillet à clé à came batteuse, coopérant avec la plaque mobile, le battement de la came mobilisant l'ensemble plaque mobile-noyau plongeur jusqu'à amener le noyau au contact du fond de l'électro-aimant tirant.

2. Serrure selon la revendication 1 caractérisée en ce que la fente oblique (17) à double obliquité comprend une première partie la plus longue (17a) inclinée à 45 degrés environ du bord longitudinal (18) de la plaque mobile, et une autre partie plus courte (17b) prévue en fin de course du pène, à 10 ou 15 degrés, fente coopérant avec un roulement à billes (6) solidaire du pène, fente dont la largeur est supérieure de 0,1 à 0,2 mm au diamètre extérieur du roulement à billes (6) afin de lui permettre de rouler sur un bord de la fente (17) sans frotter sur le bord opposé.

3. Serrure selon la revendication 1 ou 2 caractérisée en ce que la partie fixe guidant le pène comporte entre autres une plaque fixe (3) avec une fente (13) allongée dans le sens du mouvement du pène coopérant avec le roulement à billes (5), le plus proche du pène, et dont le diamètre extérieur est inférieur du 0,1 à 0,2 mm à la largeur de la fente (13) afin de pouvoir rouler sur un bord de la fente sans frotter sur l'autre bord, la plaque fixe (3) étant fixée au châssis par une entretoise (10) d'un côté du pène et deux entretoises (11 et 12) de l'autre côté du pène.

4. Serrure selon l'une des revendications 1 à 3 caractérisée en ce que le pène s'introduit dans la gâche par une extrémitée effilée en double biseau (8 et 9), la gâche ayant un orifice comportant à son entrée deux petits roulements à billes opposés, chaque roulement coopérant avec un biseau du pène, lequel s'introduit entre les deux roulements.

5. Serrure selon les revendications 1 à 3 caractérisée en ce que le pène s'introduit dans la gâche à l'aide d'un petit roulement à billes (31) disposé à l'extrémité saillante du pène (2) coopérant avec la gâche (24), laquelle comporte une équerre (37) de fixation de cette gache sur la porte, deux pièces rectangulaires (34) fixées de manière réglable sur l'équerre (37) et solidarisées entr'elles par une vis (36) à double filetage inversé permettant de varier leur distance réciproque, chaque pièce (34) supportant une plaque articulée sur elle, les deux plaques solidarisées par une vis (35) à double filetage inversé permettant de varier leur inclinaison réciproque, les deux plaques comportant à leur extrémité une cambrure accentuant leur écartement pour réaliser un orifice d'entrée de la gache évasé, l'ensemble de deux plaques ainsi cambrées réalisant une cavité servant de cavité de gache dont les parois sont à inclinaison ajustable.

6. Serrure selon l'une quelconque des revendications précédentes caractérisée en ce que en regard de la fin de course du téton (27) est placé un détecteur électronique de proximité permettant de contrôler la position du téton en saillie ou en retrait, détecteur envoyant un signal à un tableau de contrôle.

7. Serrure selon l'une quelconque des revendications précédentes caractérisée en ce que un barillet à clé avec came batteuse est assujetti à l'ensemble fixe de la serrure, en sorte que la came batteuse (38) dans un sens de sa course vienne pousser la plaque mobile et l'amener à la position extrême de sa course, noyau plongeur au fond de l'électro-aimant tirant et dans l'autre sens de sa course, vienne actionner un interrupteur permettant d'envoyer un signal au tableau de contrôle pour contrôler la position de la came batteuse.

## Patentansprüche

1. Elektromagnetisches Sicherheitsschloß für Notausgänge, mit einem Riegel (2), der mit einem Schließblech zusammenwirkt, zwei Betätigungselektromagneten, von denen der eine den Riegel betätigt und der andere den Riegel sperren kann, nachdem dieser durch den ersten vorbewegt worden ist, Einrichtungen zur mechanischen Übertragung zwischen dem Elektromagnet und dem Riegel, gekennzeichnet durch einen Elektromagnet (20) und einen Tauchanker (21), der eine bewegliche Platte (4) in der Achse des Ankers zieht, dessen Längsachse als Bezugsachse genommen wird, wobei der Anker (21) bei seiner Tauchbewegung eine Feder (22) zusammendrückt, die dazu dient, das bewegliche System in seine Ausgangsstellung zurückzubewegen, wenn der Elektromagnet abgeschaltet ist, wobei die bewegliche Platte (4) einerseits zwei längliche Schlitze (14 und 15) aufweist, die beide parallel zu der Bezugsrichtung sind, mit zwei Kugellagern (10a und 11a) zusammenwirken, die ihm während seiner Verschiebung als Führung parallel zu dem Anker des Elektromagneten unter der Wirkung des letzteren oder der Rückholfeder (22) dienen, und an dem Rahmen (1) des Schlosses befestigt sind, und andererseits einen dritten Schlitz (17), der in bezug auf die Bezugsrichtung schräg ist, mit doppelter Abschrägung, beide in derselben Richtung, um mit einem Kugellager (6) zusammenzuwirken, das durch dieselbe Achse mit einem unter ihm befindlichen weiteren Kugellager (5) an dem Riegel befestigt ist, wobei die beiden Kugellager (5 und 6) übereinander fest auf der Oberfläche des Riegels benachbart zu einer festen Platte (3) angeordnet sind, die zwischen dem Riegel (2) und der beweglichen Platte angeordnet ist, wobei der Riegel sich bei den Bewegungen der beweglichen Platte (4) bewegen kann, wobei das Lager (6), das von dem Riegel entfernt ist, in dem schrägen Schlitz (17) zu derselben Zeit laufen kann, zu der das dem Riegel benachbarte Lager (5) in einem Schlitz (13), der zu der Bezugsrichtung rechtwinkelig ist, der festen Platte (3) läuft, die an dem Rahmen (1) des Schlosses befestigt ist, durch drei Bolzen (10, 11 und 12), welche Kugellager (10a, b, c, 11a, b, c und 12a, b, c) koaxial zu den Bolzen tragen, wobei letztere den Riegel einfasen, wobei ein Bolzen (10) auf einer Seite, die beiden anderen Bolzen (11, 12) auf der anderen Seite des Riegels angeordnet sind und den Riegel während seiner Querverschiebung führen, wobei der Riegel an seinem vorstehenden Ende zwei Abschrägungen (8 und 9) aufweist, die mit einem Schließblech (24) über Kugellager (25, 26, 31) zusammenwirken, wobei das Schloß außerdem einen zweiten, drückenden Elektromagneten (29) aufweist, dessen verlängerter beweglicher Anker einen Zapfen (27) bildet, welcher die feste Platte (3) durchquert, wobei er aus ihr hervortritt, um in die Rücklaufbahn der beweglichen Platte (4) vorzustehen, und wobei das Schloß außerdem einen Zylinder mit Schlüssel und Schwenknocken aufweist, der mit der beweglichen Platte zusammenwirkt, wobei das Schwenken des Nockens das System aus beweglicher Platte und Tauchanker in Bewegung setzt, bis er den Anker mit dem unteren Teil des ziehenden Elektromagneten in Kontakt gebracht hat.

2. Schloß nach Anspruch 1, dadurch gekennzeichnet, daß der schräge Schlitz (17) mit doppelter Abschrägung einen ersten, längsten Teil (17a) aufweist, der unter ungefähr 45 Grad gegen den Längsrand (18) der beweglichen Platte geneigt ist, und einen weiteren, kürzeren Teil (17b), der am Hubende des Riegels unter 10 oder 15 Grad vorgesehen ist, wobei der Schlitz mit einem Kugellager (6) zusammenwirkt, das mit dem Riegel fest verbunden ist, und wobei dei Breite des Schlitzes um 0,1 bis 0,2 mm größer als der Außendurchmesser des Kugellagers (6) ist, um diesem zu gestatten, auf einem Rand des Schlitzes (17) zu laufen, ohne an dem entgegengesetzten Rand zu reiben.

3. Schloß nach Anspruch 1 oder 2, dadurch gekennzeichnet, daß der feste Teil, der den Riegel führt, unter anderem eine feste Platte (3) mit einem Schlitz (13) aufweist, der in der Richtung der Bewegung des Riegels langgestreckt ist und mit dem Kugellager (5) zusammenwirkt, das dem Riegel am nächsten ist und dessen Außendurchmesser um 0,1 bis 0,2 m kleiner ist als die Breite des Schlitzes (13), damit es auf einem Rand des Schlitzes laufen kann, ohne an dem anderen Rand zu reiben, wobei die feste Platte (3) an dem Rahmen durch einen Bolzen (10) auf einer Seite des Riegels und durch zwei Bolzen (11 und 12) auf der anderen Seite des Riegels befestigt ist.

4. Schloß nach einem der Ansprüche 1 bis 3, dadurch gekennzeichnet, daß der Riegel in das Schließblech mit einem spitz zulaufenden Ende mit doppelter Abschrägung (8 und 9) eintritt, wobei das Schließblech eine Öffnung hat, die an einem Ende zwei einander gegenüberliegende kleine Kugellager aufweist, wobei jedes Lager mit einer Abschrägung des Riegels zusammenwirkt, der zwischen den beiden Lagern eingeführt wird.

5. Schloß nach den Ansprüchen 1 bis 3, dadurch gekennzeichnet, daß der Riegel in das Schließblech mit Hilfe eines kleinen Kugellagers (31) eingeführt wird, das an dem vorspringenden Ende des Riegels (2) angeordnet ist und mit dem Schließblech (24) zusammenwirkt, das einen Winkel (37) zur Befestigung dieses Schließbleches an der Tür aufweist, zwei rechteckige Teile (34), die einstellbar an dem Winkel (37) befestigt und durch eine Schraube (36) mit zwei entgegengesetzten Gewinden fest miteinander verbunden sind, welche gestattet, ihren gegenseitigen Abstand zu verändern, wobei jedes Teil (34) eine an ihm angelenkte Platte trägt, wobei die beiden Platten durch eine Schraube (35) mit zwei entgegengesetzten Gewinden fest miteinander verbunden sind, die gestattet, ihre gegenseitige Neigung zu verändern, wobei die beiden Platten an ihrem Ende eine Biegung aufweisen, die ihren Abstand verstärkt, um eine trichterförmig erweiterte Eintrittsöffnung des Schließbleches zu schaffen, wobei das System aus den beiden Platten, die so gebogen sind, einen Hohlraum bildet, der als Schließblechhohlraum dient, dessen Wände einstellbar geneigt sind.

6. Schloß nach einem der vorhergehenden Ansprüche, dadurch gekennzeichnet, daß gegenüber dem Hubende des Zapfens (27) ein elektronischer Annäherungsdetektor angeordnet ist, der gestattet, die Position des vorstehenden oder zurückgezogenen Zapfens zu kontrollieren, und ein Signal zu einer Prüftafel schickt.

7. Schloß nach einem der vorhergehenden Ansprüche, dadurch gekennzeichnet, daß ein Zylinder mit Schlüssel und Schwenknocken dem festen System des Schlosses zugeordnet ist, so daß der Schwenknocken (38) in einer Richtung seiner Bewegung gegen die bewegliche Platte drückt und sie in die äußerste Position ihres Hubes bewegt, in der der Tauchanker im unteren Teil des ziehenden Elektromagneten ist, und in den anderen Richtung seines Hubes einen Schlater betätigt, was gestattet, ein Signal zu der Kontrolltafel zu schicken, um die Position des Schwenknockens zu kontrollieren.

## Claims

1. Electromagnetic safety lock for emergency exits, comprising a bolt (2) cooperating with a striking plate, two actuating electromagnets, one operating the bolt and the other adapted to lock the bolt after it has been shot home by the first, and means of mechanical transmission between the electromagnet and the bolt, said lock being characterised by comprising an electromagnet (20) and a solenoid plunger (21) which draws a sliding plate (4) in the axis of the solenoid, the longitudinal axis of which is taken as a reference direction, the solenoid (21), as it travels across, compressing a spring (22) used to return the sliding assembly to its starting position upon disconnection of the electromagnet, the sliding plate (4) comprising, on the one hand, two oblong slots (14 and 15), both of them parallel to the reference direction, which cooperate with two ball-bearings (10a and 11a) acting as a guide for said sliding plate when it is displaced parallel to the solenoid of the electromagnet under the action of the latter or of the return spring (22), and said ball-bearings being fixed on the body (1) of the lock and, on the other hand, a third slot (17), oblique with respect to the reference direction and having double, unidirectional obliquity, so as to cooperate with a ball-bearing (6) carried by the same axis of a further, subjacent ball-bearing (5) against the bolt, the two ball-bearings (5 and 6) disposed one above the other in interlocking fashion on the surface of the bolt adjoining a fixed plate (3) disposed between the bolt (2) and the sliding plate, the bolt being adapted to move whenever the sliding plate (4) moves, the bearing (6) remote from the bolt rolling in the oblique slot (17) at the same time as the bearing (5) near the bolt rolls in a slot (13) perpendicular to the reference direction in the fixed plate (3) fixed to the body (1) of the lock by three braces (10, 11 and 12) carrying ball-bearings (10a, b, c; 11 a, b, c; 12a, b, c) coaxial with the braces, the latter framing the bolt, one brace (10) being positioned on one side, the other two braces (11, 12) on the other side of the bolt, and guiding the bolt during its transverse displacement, the bolt exhibiting at its projecting end two bevels (8 and 9) which cooperate with a striking plate (24) by the agency of ball-bearings (25, 26, 31 said lock further comprising a second, push-type electromagnet (29) whose sliding elongated solenoid forms a stud (27) which passes through the fixed plate (3) and extends beyond it to project across the return path of the sliding plate (4), said lock further comprising a key plug with swinging cam, which cooperates with the sliding plate, the swing of the cam mobilising the sliding plate/solenoid plunger assembly until the solenoid is brought into contact with the base of the drawing electromagnet.

2. Lock as claimed in Claim 1, characterised in that the oblique slot (17) with double obliquity comprises a first, longer part (17a), inclined at an angle of about 45 degrees to the longitudinal edge (18) of the sliding plate, and a further, shorter part (17b), provided at the limit of travel of the bolt, at an angle of 10 or 15 degrees, said slot cooperating with a ball-bearing (6) integral with the bolt and said slot having a width more than 0.1 to 0.2 mm greater than the outer diameter of the ball-bearing (6) so as to allow it to roll along an edge of the slot (17) without rubbing on the opposing edge.

3. Lock as claimed in Claim 1 or 2, characterised in that the fixed part guiding the bolt comprises, inter alia, a fixed plate (3) with a slot (13) extending in the direction of movement of the bolt and cooperating with the ball-bearing (5) nearest the bolt, and having an outer diameter 0.1 to 0.2 mm less than the width of the slot (13) so as to be able to roll along one edge of the slot without rubbing on the other edge, the fixed plate (3) being fixed to the body by a brace (10) on one side of the bolt and two braces (11 and 12) on the other side of the bolt.

4. Lock as claimed in one of Claims 1 to 3, characterised in that the bolt is introduced into the striking plate by a tapered end with double bevels (8 and 9), the striking plate having an aperture whose entrance exhibit two small opposed ball-bearings, each bearing cooperating with a bevel of the bolt, which is introduced between the two bearings.

5. Lock as claimed in Claims 1 to 3, characterised in that the bolt is introduced into the striking plate with the help of a small ball-bearing (31) disposed at the projecting end of the bolt (2) cooperating with the striking plate (24), said lock exhibiting an angle bracket (37) for fixing said striking plate to the door, two rectangular parts (34) adjustably fixed to the bracket (37) and interconnected by a double inverted thread screw (36) which enables the distance between said parts to be varied, each part (34) supporting a plate articulated on it, the two plates interconnected by a double inverted thread screw (35) which enables the angle between them to be varied, the two plates exhibiting at their ends a camber accentuating the distance between them so as to form an entry aperture in the flared striking plate, said two cambered plates together forming a striker cavity, the angle of whose walls is adjustable.

6. Lock as claimed in any one of the preceding claims, characterised in that facing the limit of travel of the stud (27) there is placed an electronic proximity detector which enables the position of the projecting or retracted stud to be monitored, said detector sending a signal to a control panel.

7. Lock as claimed in any one of the preceding claims, characterised in that a key plug with swinging cam is fastened to the fixed lock assembly, such that in its one direction of travel the swinging cam (38) shoots the sliding plate and brings it to the extreme position of its travel, the solenoid plunger at the base of the electromagnet drawing and, in its other direction of travel, actuates a switch that enables a signal to be sent to the control panel to monitor the position of the swinging cam.
